# EUROPÄISCHE PATENTSCHRIFT

(11) **EP 3 727 084 B1**
(45) Veröffentlichungstag und Bekanntmachung des Hinweises auf die Patenterteilung: **29.10.2025**
(21) Anmeldenummer: 18811134.8
(22) Anmeldetag: 22.11.2018
(51) Int. Cl.: A46B 17/06, B44D 3/00

(54) **REINIGUNGSVERFAHREN FÜR PINSEL**
CLEANING METHOD FOR BRUSHES
PROCEDE DE NETTOYAGE DE PINCEAUX

(30) Priorität: 21.12.2017 CH 15992017
(43) Veröffentlichungstag der Anmeldung: 28.10.2020
(73) Patentinhaber: Peka Pinselfabrik AG, 9642 Ebnat-Kappel (CH)
(72) Erfinder: LOICHINGER, Albert Johann, 8135 Langnau Am Albis (CH); LOCHER, Christian, 8004 Zürich (CH); BÄCHTOLD, Daniel, 9642 Ebnat-Kappel (CH); NÜSSLI, Jürg, 8645 Jona (CH)
(74) Vertreter: E. Blum & Co. AG
(86) Internationale Anmeldenummer: PCT/CH2018/000046
(87) Internationale Veröffentlichungsnummer: WO 2019/119161

(56) Entgegenhaltungen:
- WO-A1-2017/117170
- DE-A1- 102012 024 040
- KR-A- 20100 040 157
- US-A- 5 107 877
- US-B1- 6 355 114

## Beschreibung

### Gebiet der Erfindung

Die Erfindung betrifft ein Verfahren zum Betrieb Reinigungsvorrichtung für Pinsel gemäss Oberbegriff von Anspruch 1.

### Hintergrund

Der fachgerechten Reinigung von Pinseln nach ihrem Gebrauch kommt in der Praxis grosse Bedeutung zu. Um gute Arbeitsergebnisse zu erzielen, muss der Besatz des Pinsels (d.h. dessen Borsten- oder Haarteil) von Rückständen befreit werden. Dies geschieht meist manuell mit einer Reinigungsflüssigkeit, z.B. Wasser (ggf. mit Spül- oder Waschmittel) oder Lösungsmittel.

Es gibt auch Vorrichtungen, welche den Pinsel in einer Reinigungsposition halten, in welcher dessen Besatz in ein Reinigungsbad eintaucht oder mittels einer oder mehreren Düsen bespritzt wird.

US 6355114 beschreibt eine Vorrichtung zum Reinigen von Farbpistolen, in welcher im weitesten Sinne zumindest auch gewisse Pinsel gereinigt werden könnten.

KR 1020100040157 beschreibt eine Reinigungsvorrichtung für Pinsel. Die Pinsel werden von einem Pinselhalter so gehalten, dass deren Besatz in einer bewegten Bürste zu liegen kommt.

### Darstellung der Erfindung

Es stellt sich die Aufgabe, ein Verfahren für den Betrieb einer Reinigungsvorrichtung für Pinsel bereitzustellen, mit welchem eine gute Reinigungswirkung erzielt wird.

Diese Aufgabe wird vom Verfahren gemäss Anspruch 1 gelöst.

Demgemäss besitzt die Reinigungsvorrichtung zumindest die folgenden Komponenten:
- Mindestens einen Pinselhalter zum Positionieren des Besatzes eines Pinsels in einem Reinigungsbereich: Mit dem Pinselhalter wird der Besatz des Pinsels im Reinigungsbereich gehalten.
- Mindestens eine Düse zum Beaufschlagen des Besatzes im Reinigungsbereich mit Reinigungsflüssigkeit: Die Düse ist also so angeordnet, dass die den Besatz in der Reinigungsposition mit einer Reinigungsflüssigkeit beaufschlagen kann.
- Eine Reinigungsflüssigkeit-Zuführung zum Zuführen von Reinigungsflüssigkeit zur Düse. Mit dieser Vorrichtung wird die Düse mit der Reinigungsflüssigkeit versorgt.
- Eine Bewegungsvorrichtung, mit welcher die Düse relativ zum Pinsel durch den Reinigungsbereich und somit den Besatz bewegt wird: Es ist also eine Vorrichtung vorgesehen, mit welcher die Düse durch den Besatz geführt werden kann. Dabei können der Besatz, die Düse oder beide dieser Teile bewegt werden.

Gemäss dem Verfahren zum Betrieb der Reinigungsvorrichtung wird die Düse relativ zum Pinsel durch den Besatz geführt.

Indem die Düse durch den Besatz geführt wird, kommt es zu einer intensiven Reinigung des Besatzes. Insbesondere bringen dabei die Düse und/oder die Reinigungsflüssigkeit die Haare oder Borsten des Besatzes in starke Bewegung, und die Reinigungsflüssigkeit kann tief in den Besatz eindringen und Rückstände fortspülen.

Gemäß der Erfindung bewegt die Bewegungsvorrichtung die Düse. In diesem Falle kann der Pinsel sich während der Reinigung in einer festen Position befinden.

So kann die Bewegungsvorrichtung einen drehbaren Düsenhalter und einen Antrieb zum Rotieren des Düsenhalters um eine Rotationsachse aufweisen. Die mindestens eine Düse ist am Düsenhalter angeordnet.

Weiter besitzt die Vorrichtung mit Vorteil ein Strahlsteuerrohr, das im drehbaren Düsenhalter angeordnet ist und mindestens eine Öffnung aufweist. Diese Öffnung ist so angeordnet, dass die Düse (nur) über einen Teil ihrer Rotation mit dem Innenraum des Strahlsteuerrohrs kommuniziert. Weiter führt die Reinigungsflüssigkeit-Zuführung dem Innenraum des Strahlsteuerrohrs die Reinigungsflüssigkeit zu. Auf diese Weise kann erreicht werden, dass der Düse nur dann Reinigungsflüssigkeit zugeführt wird, wenn sie sich im Bereich des Pinselbesatzes befindet. Dadurch kann die Reinigungsflüssigkeit gezielt an der richtigen Stelle eingebracht werden.

Mit Vorteil sind mehrere Düsen vorgesehen. Dadurch kann die Reinigungsleistung erhöht werden und/oder es kann der Besatz an mehreren unterschiedlichen Stellen gereinigt werden und/oder es können mehrere Pinsel gleichzeitig gereinigt werden.

In diesem Falle kann mindestens ein Teil der Düsen versetzt zueinander entlang der Rotationsachse angeordnet sein, d.h. mindestens eine der Düsen ist auf unterschiedlichen achsialen Positionen angeordnet. Dadurch wird es möglich, den Besatz an mehreren unterschiedlichen Stellen zu reinigen und/oder es können mehrere Pinsel nebeneinander gleichzeitig gereinigt werden.

Zusätzlich oder alternativ dazu kann mindestens ein Teil der Düsen unter unterschiedlichen Winkelpositionen um die Rotationsachse angeordnet sein, d.h. mindestens ein Teil der Düsen weisen, von der Rotationsachse gesehen, in unterschiedliche Richtungen. Auf diese Weise kommen diese Düsen während der Rotation des Düsenhalters zu unterschiedlichen Zeiten in Kontakt mit dem Pinselbesatz.

Der Pinselhalter kann eine Klemme zum Halten des Griffs eines Pinsels aufweisen.

Mit Vorteil besitzt die Vorrichtung mehrere Pinselhalter für mehrere Pinsel, so dass mehrere Pinsel gleichzeitig gereinigt werden können. In diesem Falle können die Pinselhalter versetzt zueinander entlang der Rotationsachse des Düsenhalters angeordnet sein, um mit Düsen an unterschiedlichen Stellen desselben zusammenzuwirken.

Mit Vorteil wird durch die Düse Reinigungsflüssigkeit ausgestossen, während sie durch den Besatz geführt wird.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 eine Ansicht eines Reinigungsgeräts,
Fig. 2 einen Schnitt durch das Gerät von Fig. 1,
Fig. 3 eine Draufsicht auf das Gerät nach Fig. 1 ohne Deckel,
Fig. 4 eine Ansicht einer Düsenanordnung,
Fig. 5 eine Draufsicht auf die Düsenanordnung von Fig. 4,
Fig. 6 einen Schnitt entlang Linie B-B von Fig. 5,
Fig. 7 einen Schnitt entlang Linie C-C von Fig. 5,
Fig. 8 eine Ansicht eines Pinselhalters, und
Fig. 9 den Pinselhalter von Fig. 8 von der Seite.

### Wege zur Ausführung der Erfindung

### Übersicht:

Fig. 1 - 3 zeigen eine Reinigungsvorrichtung für Pinsel 1a, 1b, 1c.

Die Vorrichtung besitzt ein Gehäuse 2, in dem eine Reinigungswanne 3 vorgesehen ist. Die Reinigungswanne 3 ist von oben über einen schwenkbaren Deckel 4 zugänglich.

In der Reinigungswanne 3 ist eine rotierbare Düsenanordnung 6 angeordnet, an der eine Vielzahl von Düsen 8 angebracht ist. Der Aufbau der Düsenanordnung 6 wird weiter unten genauer beschrieben.

Weiter sind unter dem Deckel 4 mehrere Pinselhalter 10 angeordnet. Sie dienen dazu, die Pinsel 1a, 1b, 1c so zu halten, dass sie gereinigt werden können.

Im Betrieb des Geräts sind die Pinsel 1a, 12b, 1c so positioniert, dass deren Besatz 14 (d.h. die Hare oder Borsten, vgl. Fig. 2) in einem Besatzbereich 15 der Reinigungswanne 3 zu liegen kommt, durch den sich die Düsen 8 bewegen.

Wenn sich die Düsen 8 durch den Besatz 14 bewegen, geben sie Reinigungsflüssigkeit ab, wodurch die Reinigungswirkung verstärkt wird.

Die Reinigungsvorrichtung besitzt eine Benutzerseite 9a und eine der Benutzerseite 9a gegenüber liegende Rückseite 9b (vgl. Fig. 2, 3). Der Deckel 4 ist vorzugsweise um eine Schwenkachse 5 nach oben verschwenkbar (Fig. 2), welche im Bereich der Rückseite 9b des Geräts angeordnet ist, so dass er in geöffneter Stellung den Zugriff auf das Innere des Geräts von der Benutzerseite 9a her freigibt.

### Düsenanordnung:

Die Düsenanordnung ist am besten aus Fig. 4 -7 ersichtlich. Sie besitzt einen Düsenhalter 16, an welchem die Düsen 8 angeordnet sind. Mit einem Antrieb, der in Fig. 4 unter Ziff. 18 schematisch dargestellt ist, kann der Düsenhalter 16 um eine Rotationsachse 20 gedreht werden.

Die Rotationsachse 20 verläuft mit Vorteil horizontal.

Koaxial zur Rotationsachse 20 besitzt der Düsenhalter 16 einen zylindrischen Innenraum, in welchem ein Strahlsteuerrohr 22 angeordnet ist, das in Fig. 4 teilweise herausgezogen dargestellt wird.

Über eine Reinigungsflüssigkeit-Zuführung 24, welche in Fig. 5 schematisch dargestellt ist, kann in den Innenraum 26 des Strahlsteuerrohrs 22 Reinigungsflüssigkeit zugeführt werden.

Die Reinigungsflüssigkeit-Zuführung 24 kann z.B. als Zirkulationspumpe ausgestaltet sein, welche der Reinigungswanne 3 Reinigungsflüssigkeit entnimmt und diese über Fördermittel dem Innenraum 26 des Strahlsteuerrohrs 22 zuführt.

Wie aus Fig. 4, 6 und 7 ersichtlich, sind mehrere, in einer Reihe angeordnete Öffnungen 28 am Strahlsteuerrohr 22 vorgesehen. Diese sind dem Besatzraum 15 zugewandt und wirken als Ventilöffnungen, welche die Düsen 8 dann freigeben, wenn sie zum Besatzraum 16 hin ausgerichtet sind.

Das Strahlsteuerrohr 20 ist stationär im Düsenhalter 16 angeordnet, während der Düsenhalter das Strahlsteuerrohr 22 radial umschliesst und sich im Betrieb um das Strahlsteuerrohr 22 dreht.

Wie weiter Fig. 4 - 7 ersichtlich, sind die Düsen 8 achsial und tangential um den Düsenhalter 16 herum verteilt.

In der gezeigten Ausführung sind jeweils mehrere Düsen 8 in derselben achsialen Position (d.h. Position entlang der Rotationsachse 20) angeordnet, z.B. drei. Achsial zueinander benachbarte Düsen 8 sind zueinander tangential versetzt, so dass sie unter unterschiedlichen Winkelpositionen des Düsenhalters 16 aktiviert werden. Dadurch wird der Fluss der Reinigungsflüssigkeit vergleichmässigt.

Es sind achsial zueinander versetzte Düsen 8 vorgesehen, d.h. es sind Düsen in unterschiedlichen achsialen Positionen (d.h. Positionen entlang der Rotationsachse 20) vorgesehen.

Der optimale achsiale Abstand von zueinander benachbarten Düsen hängt von der Beschaffenheit des Besatzes und der Grösse der Pinsel ab. Für Malerpinsel ist ein günstiger Abstand grösser als 0.2 cm und/oder kleiner als 2 cm.

Wie am besten aus Fig. 4 ersichtlich, besitzt jede Düse 8 mindestens eine Eintrittskante 30, welche sich in der Bewegungsrichtung der Düse vorne befindet, d.h. es handelt sich um die Kante, welche zuerst in den Besatz eintritt. Ausgehend von dieser Eintrittskante 30 weitet sich die Düse gegen hinten auf, so dass sie beim Eintritt in den Besatz diesen nach aussen spreizt.

In der Ausführung nach Fig. 4 sind pro Düse zwei Eintrittskanten 30 an gegenüber liegenden Seiten vorgesehen. Dies erlaubt es, die Düsenanordnung 6 in beide Richtungen zu drehen, z.B. einmal nach vorne und später zurück, wodurch die Reinigungswirkung verbessert werden kann.

Jede Düse 8 ist von einem Flüssigkeitskanal 32 durchsetzt (Fig. 6, 7), welcher sich, vorzugsweise radial, vom Strahlsteuerohr 22 bis an das radial äussere Ende der Düse 8 erstreckt. Wenn der Flüssigkeitskanal 32 mit einer der Öffnungen 28 des Strahlsteuerrohrs 22 kommuniziert, wirft die Düse Reinigungsflüssigkeit aus.

Der Düsenhalter 16 und die daran befestigten Düsen 8 sind in der Reinigungswanne 3 des Reinigungsgeräts angeordnet.

### Pinselhalter:

Die Reinigungsvorrichtung besitzt eine oder mehrere Pinselhalter 10 für die Pinsel. In der gezeigten Ausführung sind dies deren drei, es kann z.B. aber auch nur ein Pinselhalter vorgesehen sein, oder es können zwei oder mehr als drei Pinselhalter verwendet werden.

Jeder Pinselhalter 10 ist dazu ausgestaltet, während dem Reinigungsvorgang mindestens einen Pinsel festzuhalten.

In der Ausführung nach Fig. 8 und 9 besitzt der Pinselhalter einen Griffhebel 38, der schwenkbar um eine zur Rotationsachse 20 parallele, vorzugsweise horizontale Halterachse 40 angeordnet ist (vgl. Fig. 1, 3 und 8). Mit Vorteil kann der Pinselhalter 10 um mindestens 90° verschwenkt werden.

Durch Schwenken um die Schwenkachse 40 kann der Pinselhalter 10 von einer Beschickungsstellung in eine Betriebsstellung gebracht werden kann. In der Ausführung nach Fig. 1 befindet sich der zweite Pinselhalter von links in der Beschickungsstellung, in welcher der Pinsel einfach gewechselt werden kann. Die übrigen Pinselhalter 10 befinden sich in der Betriebsstellung, in welcher die Besätze der Pinsel gereinigt werden können.

In Fig. 2 ist ein Pinselhalter in Position 11a in der Beschickungsstellung gezeigt, und ein zweiter Pinselhalter befindet sich in Position 11b in der Betriebsstellung.

In der gezeigten Ausführung weist jeder Pinselhalter 10 mindestens eine Klemme 42 auf, um den Griff des Pinsels während dem Reinigungsvorgang zu klemmen und so den Pinsel ortsstabil festzuhalten (Fig. 8).

In der in Fig. 8 und 9 dargestellten Ausführungen sind an sind am Griffhebel 38 mehrere Klemmen 42 unter unterschiedlichen Winkelpositionen angeordnet. Sie dienen dazu, Pinseln mit unterschiedlichen Formen zu halten, z.B. um gerade und abgewinkelte Pinsel zu halten. Der Benutzer wählt jeweils abhängig von der Form des Pinsels die geeignete Klemme 42 (vgl. Fig. 9, in welcher die Aufnahme zweier unterschiedlicher Pinsel 1b, 1c dargestellt ist.

Wie ebenfalls dargestellt, besitzt jede Klemme 42 mit Vorteil zwei Klemmbacken 44a, 44b.

Um möglichst viele Pinsel mit unterschiedlichen Griffformen gut halten zu können, hat es sich als günstig erwiesen, die eine Klemmbacke (hier die Backe 44a) konkav auszugestalten, mit einer z.B. U- oder V-förmigen Vertiefung 46, in welcher der Griff des Pinsels teilweise zu liegen kommt. Demgegenüber kann die zweite Klemmbacke (hier die Backe 44b) flach oder konvex ausgestaltet werden.

Unter eine "konvexen" bzw. "konkaven" Form einer Klemmbacke ist dabei eine solche zu verstehen, die in einem Schnitt senkrecht zur vorgesehenen Pinselgriffachse konvex bzw. konkav ist. In einem Schnitt parallel zur vorgesehen Pinselgriffachse ist die Klemmbacke mit Vorteil flach (vgl. Klemmbacke 44a) oder konkav (vgl. Klemmbacke 44b).

Die beiden Klemmbacken 44a, 44b können z.B. mittels einer Feder gegeneinander gedrückt sein.

In der gezeigten Ausführung ist eine der Klemmbacken 44a, 44b, vorzugsweise die Klemmbacke 44b, um eine Klemmachse 47 schwenkbar und gegen die Kraft der erwähnten Feder von der anderen Klemmbacke trennbar.

Um unterschiedlich breite Pinsel aufnehmen zu können, sind die Pinselhalter 10 vorzugsweise entlang der Rotationsachse 20 verschiebbar. Wie z.B. in Fig. 3 dargestellt, kann so z.B. für einen besonders breiten Pinsel 1a Platz geschaffen werden.

Die Reinigungsvorrichtung sollte so dimensioniert werden, dass für die verwendeten Pinseltypen sichergestellt ist, dass der Besatz 14 jeweils von den Düsen 8 durchsetzt werden kann.

Für Malerpinsel kann dies z.B. dann gut erreicht werden, wenn der minimale Abstand der Klemmen 42 von den Düsen 8 (d.h. der Abstand zwischen den Klemmen 42 und den Düsen 8 in ihrer obersten Stellung, d.h. den Düsen 8 in ihrer Klemmen-nächsten Stellung) im Bereich von 1 bis 12 cm liegt.

Wie aus Fig. 2 ersichtlich, befindet sich die Klemme 42 eines Pinselhalters 10 in der Beschickungsstellung 11b näher an der Benutzerseite 9a des Geräts als in der Betriebsstellung 11a. Dadurch wird das Einspannen und Entnehmen des Pinsels vereinfacht. Andererseits befindet sich die Klemme 42 in der Betriebsstellung vertikal oberhalb oder innerhalb der Reinigungswanne 3.

Wie weiter aus Fig. 2 ersichtlich, wird der Pinsel in der Betriebsstellung 11a z.B. durch die Schwerkraft von oben auf die Düsen 8 gedrückt, so dass ein guter Kontakt zwischen den Düsen 8 und dem Besatz 14 gewährleistet ist.

### Reinigungsverfahren:

Das Reinigungsverfahren kann den jeweiligen Anforderungen angepasst sein und z.B. von der Art der Pinsel und deren Verschmutzung abhängen. In vielen Fällen ist ein Prozess mit den folgenden Schritten von Vorteil:
- Vorspülen: In der Vorspülphase wird der Pinsel in der Reinigungswanne 3 mit Wasser beaufschlagt, während die Düsen 8 durch den Besatz 14 geführt werden. Dadurch wird der gröbste Schmutz beseitigt.
- Wasserwechsel: Das Wasser in der Reinigungswanne 3 wird ausgewechselt.
- Hauptreinigung: In der Hauptreinigung wird dem Wasser ein Reinigungsmittel zugesetzt, insbesondere ein Tensid, z.B. Schmierseife. Wiederum wird der Pinsel in der Reinigungswanne 3 mit dem so ergänzten Reinigungswasser beaufschlagt, während die Düsen 8 durch den Besatz 14 geführt werden.
- Wasserwechsel: Das Wasser in der Reinigungswanne 3 wird ausgewechselt.
- Klarspülen: Beim Klarspülen wird der Pinsel in der Reinigungswanne 3 wiederum mit Wasser beaufschlagt, während die Düsen 8 durch den Besatz 14 geführt werden. In dieser Phase kann dem Wasser z.B. ein Pinselpflegemittel zugesetzt sein.

Um den Reinigungsprozess zu unterstützen, kann die Reinigungsvorrichtung einen oder mehrere Ultraschallgeber 48 (Fig. 2) aufweisen, mit welchem der Besatz 14 mit Ultraschall gereinigt werden kann.

Mit Vorteil wird während der Reinigung der Besatz 14 des Pinsels mindestens zeitweise vollständig in die Reinigungsflüssigkeit eingetaucht, d.h. der Flüssigkeitspegel in der Reinigungswanne 3 liegt mindestens zeitweise höher als die Oberkante des Besatzes, um so z.B. den ganzen Besatz mit Ultraschall zu beaufschlangen.

Andererseits ist es auch denkbar, den Flüssigkeitspegel in der Reinigungswanne 3 unterhalb des Besatzraums 15, ja sogar unterhalb der Düsenanordnung 6 zu halten, insbesondere während die Düsen 8 durch den Besatz bewegt werden und Reinigungsflüssigkeit abgeben.

### Bemerkungen:

In der dargestellten Ausführung werden die Düsen 8 zur Drehung angetrieben. Denkbar ist jedoch z.B. auch eine Vor- und Rückbewegung der Düsen 8, z.B. entlang eines geraden oder gebogenen Pfades.

Alternativ können auch die Pinsel gegenüber den Düsen 8 bewegt werden, um die Düsen 8 durch deren Besatz zu führen. Es können auch sowohl die Düsen 8 als auch die Pinsel bewegt werden.

Zusätzlich zu einer Drehbewegung können die Düsen 8 eine relative Bewegung gegenüber den Pinselhaltern 10 in Richtung der Rotationsachse 20 ausführen, so dass sie sie sich z.B. nicht bei jeder Umdrehung an derselben achsialen Position befinden. Dadurch kann der Besatz noch besser gereinigt werden. Zu diesem Zweck kann z.B. ein in Fig. 5 schematisch dargestellter Achsialantrieb 50 vorgesehen sein, mit welchem die Düsenanordnung 6 und somit die Düsen achsial (d.h. in Richtung der Rotationsachse 20) hin- und her bewegbar sind. Dabei handelt es sich um eine relative Bewegung, d.h. der Achsialantrieb 50 kann auf die Düsen 8 oder auf die Pinselhalter 10 wirken.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Verfahren zum Betrieb einer Reinigungsvorrichtung für Pinsel, wobei die Reinigungsvorrichtung umfasst:
- mindestens eine Düse (8) zum Beaufschlagen des Besatzes des Pinsels in einem Reinigungsbereich (15) und
- einer Reinigungsflüssigkeit-Zuführung (24) zum Zuführen von Reinigungsflüssigkeit zur Düse (8),
wobei der Pinsel mit mindestens einem Pinselhalter (10) der Reinigungsvorrichtung so gehalten wird, dass ein Besatz des Pinsels im Reinigungsbereich (15) positioniert wird,
**dadurch gekennzeichnet, dass** die Düse (8) mit einer Bewegungsvorrichtung (16, 18) der Reinigungsvorrichtung relativ zum Pinsel durch den Besatz geführt wird.

2. Verfahren nach einem der vorangehenden Ansprüche, wobei die Bewegungsvorrichtung (16, 18) einen drehbaren Düsenhalter (16) sowie einen Antrieb (18) zur Rotation des Düsenhalters (16) um eine Rotationsachse (20) aufweist, wobei die mindestens eine Düse (8) am Düsenhalter (16) angeordnet ist, und insbesondere wobei der Düsenhalter (16) und die Düse(n) (8) in einer Reinigungswanne (3) der Reinigungsvorrichtung angeordnet sind.

3. Verfahren nach Anspruch wobei die Reinigungsvorrichtung ein Strahlsteuerrohr (22) aufweist, das im Düsenhalter (16) angeordnet ist und mindestens eine Öffnung (28), insbesondere mehrere in einer Reihe angeordnete Öffnungen (28), aufweist, derart, dass die Düse (8) über einen Teil der Rotation mit einem Innenraum (26) des Strahlsteuerrohrs (22) kommuniziert, wobei die Reinigungsflüssigkeit-Zuführung (24) zum Zuführen von Reinigungsflüssigkeit in den Innenraum (26) des Strahlsteuerrohrs (22) ausgestaltet ist,
und insbesondere wobei das Strahlsteuerrohr (20) stationär im Düsenhalter (16) angeordnet ist und/oder wobei der Düsenhalter (16) das Strahlsteuerrohr (22) radial umschliesst.

4. Verfahren nach einem der vorangehenden Ansprüche, wobei die Reinigungsvorrichtung einen Achsialantrieb (50) zum relativen Bewegen der Düse (8) gegenüber dem Pinselhalter (10) in Richtung der Rotationsachse (20) aufweist.

5. Verfahren nach einem der vorangehenden Ansprüche, wobei die Reinigungsvorrichtung eine Mehrzahl von Düsen (8) aufweist.

6. Verfahren nach einem der vorangehenden Ansprüche, wobei mindestens ein Teil der Düsen (8) versetzt zueinander entlang der Rotationsachse (20) angeordnet sind.

7. Verfahren nach einem der vorangehenden Ansprüche, wobei mindestens ein Teil der Düsen (8) unter unterschiedlichen Winkelpositionen um die Rotationsachse (20) angeordnet sind.

8. Verfahren nach einem der vorangehenden Ansprüche, wobei die Düse (8), vorne in einer Bewegungsrichtung relativ zum Besatz, eine Eintrittskante (30) aufweist, ausgehend von welcher die Düse (8) sich aufweitet.

9. Verfahren nach einem der vorangehenden Ansprüche, wobei der Pinselhalter (10) eine Klemme (42) zum Klemmen eines Griffs des Pinsels aufweist, und insbesondere wobei die Klemme (42) eine erste, konkave und eine zweite, flache oder konvexe Klemmbacke (44a, 44b) aufweist.

10. Verfahren nach Anspruch 9, wobei der Pinselhalter (10) zwischen einer Betriebsstellung (11a) und einer Beschickungsstellung (11b) bewegt wird, wobei sich die Klemme (42) in der Beschickungsstellung (11b) näher an einer Benutzerseite (9a) der Reinigungsvorrichtung befindet als in der Betriebsstellung (11a), und insbesondere wobei sich die Klemme (42) in der Betriebsstellung (11a) vertikal oberhalb oder innerhalb einer Reinigungswanne (3) befindet, in welcher die mindestens eine Düse (8) angeordnet ist.

11. Verfahren nach einem der Ansprüche 9 oder 10, wobei der Pinselhalter (10) weiter einen um eine Halterachse (40) schwenkbaren Griffhebel (38) aufweist, an welchem die Klemme (42) angeordnet ist, und insbesondere wobei am Griffhebel (38) mehrere Klemmen (42) unter unterschiedlichen Winkelpositionen angeordnet sind zwecks Aufnahme gerader und abgewinkelter Pinsel.

12. Verfahren nach den Ansprüchen 2 und 11, wobei die Halterachse (40) parallel zur Rotationsachse (20) verläuft.

13. Verfahren nach einem der vorangehenden Ansprüche, wobei die Reinigungsvorrichtung mehrere Pinselhalter (10) für mehrere Pinsel aufweist.

14. Verfahren nach den Ansprüchen 2 und 13 und nach einem der Ansprüche 9 bis 12, wobei die Pinselhalter (10) versetzt zueinander entlang der Rotationsachse (20) angeordnet sind, und insbesondere wobei die Pinselhalter (10) entlang der Rotationsachse (20) verschiebbar sind.

15. Verfahren nach einem der vorangehenden Ansprüche, wobei die Reinigungsvorrichtung einen oder mehrere Ultraschallgeber (48) zum Beaufschlagen des Besatzes mit Ultraschall aufweist.

16. Verfahren nach einem der vorangehenden Ansprüche, wobei durch die Düse (8) Reinigungsflüssigkeit ausgestossen wird, während sie durch den Besatz geführt wird.

17. Verfahren nach einem der vorangehenden Ansprüche, wobei zum Reigen des Pinsels zumindest folgende Phasen durchlaufen werden:
- in einer Vorspülphase wird der Pinsel in einer Reinigungswanne (3) mit Wasser beaufschlagt, während die Düse(n) (8) durch den Besatz (14) des Pinsels geführt wird bzw. werden
- das Wasser in der Reinigungswanne (3) wird ausgewechselt.
- in einer Hauptreinigung wird dem Wasser ein Reinigungsmittel zugesetzt und der Pinsel wird in der Reinigungswanne (3) mit dem Wasser beaufschlagt, während die Düse(n) (8) durch den Besatz (14) geführt wird bzw. werden,
und insbesondere wobei im Anschluss an die Hauptreinigung noch ein weiterer Wasserwechsel und eine Klarspülphase durchgeführt werden.

## Claims

1. A method for operating a cleaning device for paint brushes, wherein the cleaning device comprises:
- at least one nozzle (8) for engaging the bristles of the brush in a cleaning region (15), and
- a cleaning fluid supply (24) for supplying cleaning fluid to the nozzle (8),
wherein the brush is held by at least one brush holder (10) of the cleaning device in such a way that the bristles of the brush are positioned in the cleaning region (15),
**characterized in that** the nozzle (8) is guided through the bristles relative to the brush by a movement device (16, 18) of the cleaning device.

2. The method of any of the preceding claims, wherein the movement device (16, 18) has a rotatable nozzle holder (16) and a drive (18) for rotating the nozzle holder (16) about an axis of rotation (20), wherein the at least one nozzle (8) is arranged on the nozzle holder (16), and in particular wherein the nozzle holder (16) and the nozzle(s) (8) are arranged in a cleaning tub (3) of the cleaning device.

3. The method of claim 2, wherein the cleaning device has a jet control tube (22) which is arranged in the nozzle holder (16) and has at least one opening (28), in particular several openings (28) arranged in a row (28), such that the nozzle (8) communicates with an interior space (26) of the jet control tube (22) over part of the rotation, wherein the cleaning fluid supply (24) is designed to supply cleaning fluid into the interior space (26) of the jet control tube (22),
and in particular wherein the jet control tube (20) is arranged stationarily in the nozzle holder (16) and/or wherein the nozzle holder (16) radially surrounds the jet control tube (22).

4. The method of any of the preceding claims, wherein the cleaning device has an axial drive (50) for moving the nozzle (8) relative to the brush holder (10) in the direction of the axis of rotation (20).

5. The method of any of the preceding claims, wherein the cleaning device has a plurality of nozzles (8).

6. The method of any of the preceding claims, wherein at least some of the nozzles (8) are arranged offset from one another along the axis of rotation (20).

7. The method of any of the preceding claims, wherein at least some of the nozzles (8) are arranged at different angular positions around the axis of rotation (20).

8. The method of any of the preceding claims, wherein the nozzle (8) has a leading edge (30) arranged at the front, in a direction of movement relative to the bristles, starting from which the nozzle (8) widens.

9. The method of any of the preceding claims, wherein the brush holder (10) has a clamp (42) for clamping a handle of the brush, and in particular wherein the clamp (42) has a first, concave, and a second, flat or convex clamping jaw (44a, 44b).

10. The method of to claim 9, wherein the brush holder (10) is moved between an operating position (11a) and a loading position (11b), wherein the clamp (42) is closer to a user side (9a) of the cleaning device in the loading position (11b) than in the operating position (11a), and in particular wherein the clamp (42) is located vertically above or within a cleaning tub (3) in which the at least one nozzle (8) is arranged in the operating position (11a).

11. The method of any of the claims 9 or 10, wherein the brush holder (10) further comprises a handle lever (38) pivotable about a holder axis (40), on which the clamp (42) is arranged, and in particular wherein several clamps (42) are arranged on the handle lever (38) at different angular positions for the purpose of holding straight and angled brushes.

12. The method of the claims 2 and 11,
wherein the holder axis (40) runs parallel to the axis of rotation (20).

13. The method of any of the preceding claims, wherein the cleaning device has several brush holders (10) for several brushes.

14. The method of the claims 2 and 13 and of any of the claims 9 to 12, wherein the brush holders (10) are arranged offset from one another along the axis of rotation (20), and in particular wherein the brush holders (10) are displaceable along the axis of rotation (20).

15. The method of any of the preceding claims, wherein the cleaning device has one or more ultrasonic transducers (48) for applying ultrasound to the bristles.

16. The method of any of the preceding claims, wherein cleaning fluid is ejected through the nozzle (8) while it is guided through the bristles.

17. The method of any of the preceding claims, wherein at least the following phases are carried out to clean the brush:
- in a pre-rinsing phase, the brush is exposed to water in a cleaning tub (3) while the nozzle(s) (8) is/are guided through the bristles (14) of the brush
- the water in the cleaning tub (3) is replaced,
- in a main cleaning phase, a cleaning agent is added to the water and the brush is exposed to the water in the cleaning tub (3) while the nozzle(s) (8) is/are guided through the bristles (14).
and in particular wherein, following the main cleaning phase, a further water change and a clear rinse phase are performed.

## Revendications

1. Procédé pour faire fonctionner un dispositif de nettoyage pour pinceaux, dans lequel le dispositif de nettoyage comprend :
- au moins une buse (8) pour mettre en contact les poils du pinceau avec une zone de nettoyage (15), et
- une alimentation en fluide de nettoyage (24) pour alimenter la buse (8) en fluide de nettoyage,
dans lequel le pinceau est maintenu par au moins un support de pinceau (10) du dispositif de nettoyage de telle manière que les poils du pinceau soient positionnés dans la zone de nettoyage (15),
**caractérisé en ce que** la buse (8) est guidée à travers les poils par rapport au pinceau par un dispositif de déplacement (16, 18) du dispositif de nettoyage.

2. Procédé selon l'une quelconque des revendications précédentes, dans lequel le dispositif de déplacement (16, 18) comporte un support de buse rotatif (16) et un entraînement (18) pour faire tourner le support de buse (16) autour d'un axe de rotation (20), dans lequel la au moins une buse (8) est disposée sur le support de buse (16), et en particulier dans lequel le support de buse (16) et la ou les buses (8) sont disposées dans une cuve de nettoyage (3) du dispositif de nettoyage.

3. Procédé selon la revendication 2, dans lequel le dispositif de nettoyage comporte un tube de commande de jet (22) qui est disposé dans le support de buse (16) et comporte au moins une ouverture (28), en particulier plusieurs ouvertures (28) disposées en ligne (28), de telle sorte que la buse (8) communique avec un espace intérieur (26) du tube de commande de jet (22) sur une partie de la rotation, dans lequel l'alimentation en fluide de nettoyage (24) est conçue pour fournir du fluide de nettoyage dans l'espace intérieur (26) du tube de commande de jet (22),
et en particulier dans lequel le tube de commande de jet (20) est disposé de manière stationnaire dans le support de buse (16) et/ou dans lequel le support de buse (16) entoure radialement le tube de commande de jet (22).

4. Procédé selon l'une quelconque des revendications précédentes, dans lequel le dispositif de nettoyage comporte un entraînement axial (50) pour déplacer la buse (8) par rapport au porte-brosse (10) dans la direction de l'axe de rotation (20).

5. Procédé selon l'une quelconque des revendications précédentes, dans lequel le dispositif de nettoyage comporte une pluralité de buses (8).

6. Procédé selon l'une quelconque des revendications précédentes, dans lequel au moins certaines des buses (8) sont disposées de manière décalée les unes par rapport aux autres le long de l'axe de rotation (20).

7. Procédé selon l'une quelconque des revendications précédentes, dans lequel au moins certaines des buses (8) sont disposées à différentes positions angulaires autour de l'axe de rotation (20).

8. Procédé selon l'une quelconque des revendications précédentes, dans lequel la buse (8) comporte un bord d'attaque (30) disposé à l'avant, dans une direction de mouvement par rapport aux poils, à partir duquel la buse (8) s'élargit.

9. Procédé selon l'une quelconque des revendications précédentes, dans lequel le porte-brosse (10) comporte une pince (42) pour serrer un manche de la brosse, et en particulier dans lequel la pince (42) comporte une première mâchoire de serrage concave et une deuxième mâchoire de serrage plate ou convexe (44a, 44b).

10. Procédé selon la revendication 9, dans lequel le porte-brosse (10) est déplacé entre une position de fonctionnement (11a) et une position de chargement (11b), dans lequel la pince (42) est plus proche d'un côté utilisateur (9a) du dispositif de nettoyage dans la position de chargement (11b) que dans la position de fonctionnement (11a), et en particulier dans lequel la pince (42) est située verticalement au-dessus ou à l'intérieur d'une cuve de nettoyage (3) dans laquelle la au moins une buse (8) est disposée dans la position de fonctionnement (11a).

11. Procédé selon l'une quelconque des revendications 9 ou 10, dans lequel le porte-brosse (10) comprend en outre un levier de poignée (38) pivotant autour d'un axe de support (40), sur lequel est disposée la pince (42), et en particulier dans lequel plusieurs pinces (42) sont disposées sur le levier de poignée (38) à différentes positions angulaires dans le but de maintenir des brosses droites et coudées.

12. Procédé selon les revendications 2 et 11, dans lequel l'axe de support (40) s'étend parallèlement à l'axe de rotation (20).

13. Procédé selon l'une quelconque des revendications précédentes, dans lequel le dispositif de nettoyage comporte plusieurs supports de brosse (10) pour plusieurs brosses.

14. Procédé selon les revendications 2 et 13 et selon l'une quelconque des revendications 9 à 12, dans lequel les supports de brosse (10) sont disposés de manière décalée les uns par rapport aux autres le long de l'axe de rotation (20), et en particulier dans lequel les supports de brosse (10) sont déplaçables le long de l'axe de rotation (20).

15. Procédé selon l'une quelconque des revendications précédentes, dans lequel le dispositif de nettoyage comporte un ou plusieurs transducteurs ultrasoniques (48) pour appliquer des ultrasons aux poils.

16. Procédé selon l'une quelconque des revendications précédentes, dans lequel le fluide de nettoyage est éjecté à travers la buse (8) tout en étant guidé à travers les poils.

17. Procédé selon l'une quelconque des revendications précédentes, dans lequel au moins les phases suivantes sont effectuées pour nettoyer la brosse :
- dans une phase de pré-rinçage, la brosse est exposée à l'eau dans une cuve de nettoyage (3) tandis que la ou les buses (8) sont guidées à travers les poils (14) de la brosse
- l'eau dans la cuve de nettoyage (3) est remplacée,
- dans une phase de nettoyage principal, un agent nettoyant est ajouté à l'eau et la brosse est exposée à l'eau dans la cuve de nettoyage (3) tandis que la ou les buses (8) sont guidées à travers les poils (14).
et en particulier dans lequel, après la phase de nettoyage principale, un nouveau changement d'eau et une phase de rinçage clair sont effectués.
